# EUROPÄISCHE PATENTSCHRIFT

(11) **EP 1 916 872 B1**
(45) Veröffentlichungstag und Bekanntmachung des Hinweises auf die Patenterteilung: **13.01.2016**
(21) Anmeldenummer: 07118344.6
(22) Anmeldetag: 12.10.2007
(51) Int. Cl.: H04R 25/00, H04R 3/00

(54) **Differentielles Richtmikrofonsystem und Hörhilfsgerät mit einem solchen differentiellen Richtmikrofonsystem**
Differential directional microphone and hearing aid with such a differential directional microphone
Système de microphone directionnel différentiel et appareil auditif doté d'un tel système de microphone directionnel différentiel

(30) Priorität: 23.10.2006 DE 102006049870
(43) Veröffentlichungstag der Anmeldung: 30.04.2008
(73) Patentinhaber: Sivantos GmbH, 91058 Erlangen (DE)
(72) Erfinder: Barthel, Roland, 91058 Erlangen (DE); Bäuml, Robert, 90542 Eckental (DE); Fischer, Eghart, 91126 Schwabach (DE)
(74) Vertreter: FDST Patentanwälte

(56) Entgegenhaltungen:
- EP-A2- 0 802 699
- EP-A2- 1 465 453
- EP-A2- 1 499 160

## Beschreibung

Die Erfindung betrifft ein differentielles Richtmikrofonsystem für ein Hörhilfsgerät, wie z.B. ein Hörgerät oder ein aktives Lärmschutzgerät, bei dem mithilfe von gekoppelten differentiellen Richtmikrofonen eine seitliche Richtcharakteristik erzeugt wird. Ferner betrifft die Erfindung ein Verfahren zur Erzeugung dieser seitlichen Richtcharakteristik.

Moderne Hörgeräte verfügen über rechenstarke und auf Energieeffizienz getrimmte Audioprozessoren. Diese gleichen den Hörverlust durch eine pegel- und frequenzabhängige Verstärkung aus. Heutige Geräte besitzen auch leistungsfähige Algorithmen zur Reduktion von Rückkopplungen und Umgebungsgeräuschen. Ein besonders wirksames Mittel gegen lokalisierbare Störgeräusche sind adaptive Richtmikrofonalgorithmen. Besonders leistungsstarke Geräte können mit übergeordneten Klassifikationssystemen selbstständig wichtige Hörsituationen erkennen und automatisch das beste Programm dafür wählen. So bieten sie den Trägern ein optimales Hören bei gleichzeitig hohem Bedienkomfort.

Richtmikrofone zählen in Hörgeräten mittlerweile zu den etablierten Methoden der Störgeräuschreduktion. Mithilfe differentieller Richtmikrofone lässt sich nachweislich die Sprachverständlichkeit in Hörsituationen verbessern, in denen das Nutzsignal und die Störsignale aus unterschiedlichen Raumrichtungen einfallen. Die Richtwirkung wird durch eine differentielle Verarbeitung der Ausgangssignale zweier benachbarter Mikrofone mit omnidirektionaler Charakteristik erzeugt. Die Signalverarbeitung eines differentiellen Richtmikrofonsystems erster Ordnung besteht im Wesentlichen aus der Subtraktion des um eine bestimmte Zeit verzögerten hinteren Mikrofonsignals von dem vorderen Mikrofonsignal. Dadurch entsteht eine richtungsabhängige Empfindlichkeit, deren Charakteristik durch die Verzögerungszeit eingestellt werden kann.

Die Stärke des Richtwirkungseffekts wird durch einen Directivity Index qualifiziert, der im Falle eines diffusen Störschallfeldes und Nutzschalleinfall aus der vorderen Richtung die Verbesserungen des Signal-Rausch-Verhältnisses SNR (Signal-Noise-Ratio) gegenüber einer omnidirektionalen Charakteristik angibt.

Insbesondere wegen ihrer ressourceschonenden Implementierbarkeit in Hörgeräten sind digitale differentielle Richtmikrophone unter Einsatz von zwei einzelnen omnidirektionalen Mikrophonen sehr beliebt. Sie haben die Eigenschaft, dass Schall aus einer Einfaltsrichtung ausgeblendet werden kann. Dabei wird typischerweise die bevorzugte Empfangsrichtung nach vorne (in Sichtrichtung des Trägers) realisiert, so dass Signale von hinten gedämpft werden. Unter manchen Bedingungen ist es allerdings wünschenswert die Vorzugsrichtung zur Seite zu legen. Beispielsweise ist es beim Autofahren sinnvoll die Richtwirkung zur Seite zu maximieren, da der Fahrer bei einer Unterhaltung mit dem Beifahrer trotzdem nach vorne blicken muss, gleichzeitig jedoch wegen der Störgeräusche Richtmikrofonie erwünscht ist.

Bei herkömmlichen Hörgeräten sind die Richtmikrophone bisher ausnahmslos mit einer nach vorne orientierten Richtwirkung implementiert. Dies liegt daran, dass differentielle Richtmikrophone nur eine sogenannte Endfire-Anordnung zu lassen, also eine maximale Richtwirkung nach vorne oder nach hinten. Um eine seitliche Richtwirkung zu erzielen, wird bisher ein sogenannter Beamformer benötigt, der als "Delay and Sum"-Beamformer eine geringe Richtwirkung bei wenigen Mikrofonen besitzt oder aber als ein sogenannter "Generalized Sidelobe Canceller"-Beamformer durch eine große Filterlänge einen hohen Aufwand mit sich bringt. Beide Aspekte machen den Beamformer für Hörgeräte unattraktiv.

Ferner sind bereits differentielle Richtmikrofonsysteme zweiter Ordnung bekannt. Dabei wird das differentielle Richtmikrofonprinzip auf drei Mikrofone übertragen. Hierdurch wird die Direktivität des Mikrofonssystems erhöht. Die Empfangsrichtung dieser bekannten differentiellen Richtmikrofone zweiter Ordnung ist analog zur Empfangsrichtung eines differentiellen Systems erster Ordnung ebenfalls nach vorne (in Blickrichtung des Trägers) gerichtet. Ein solches differentielles Richtmikrofonsystem zweiter Ordnung ist z. B. in der DE 10310779 B4, EP 1 465 453 A2 und DE 103 31 956 B3 beschrieben.

In einigen digitalen Hörgeräten sind auch adaptive Richtmikrofonsysteme realisiert, die ihre Richtcharakteristik zur Maximierung des SNR-Gewinns in Situation mit gerichteten Störschalleinfall kontinuierlich an das aktuelle Störschallfeld anpassen können. Hierbei wird je nach Einfallsrichtung des Störschalls die Richtcharakteristik des Mikrofonsystems kontinuierlich von einem Dipol über einen Hypercardioid zu einem Cardioid verändert.
Aufgabe der Erfindung ist es ein Hörhilfsgerät mit einem differentiellen Mikrofonsystem zur Verfügung zu stellen, bei dem die Richtwirkung zur Seite maximiert ist. Ferner ist es Ziel der Erfindung ein Verfahren zur Verfügung zu stellen, mithilfe dessen die Richtwirkung eines differentiellen Mikrofonsystems zur Seite maximiert werden kann. Diese Aufgabe wird durch ein differentielles Richtmikrofonsystem gemäß Anspruch 1 gelöst. Ferner wird die Aufgabe durch ein Hörhilfsgerät gemäß Anspruch 16 gelöst. Weitere vorteilhafte Ausführungsformen der Erfindung sind in den abhängigen Ansprüchen angegeben.
Gemäß der Erfindung ist ein differentielles Richtmikrofonsystem für ein Hörhilfsgerät vorgesehen mit einer ersten Richtmikrofonstufe, die ein erstes differentielles Richtmikrofon aufweist, und mit einer zweiten Richtmikrofonstufe, die ein weiteres differentielles Richtmikrofon aufweist, wobei die zweite Richtmikrofonstufe der ersten Richtmikrofonstufe nachgeschaltet ist. Dabei ist die Richtwirkung der ersten Richtmikrofonstufe im Wesentlichen entgegengesetzt zur Richtwirkung der zweiten Richtmikrofonstufe orientiert. Das differentielle Richtmikrofonsystem weist dabei eine Richtcharakteristik auf, deren Richtwirkung im Wesentlichen orthogonal zu einer durch die Richtwirkungen der ersten und der zweiten Richtmikrofonstufe vorgegebenen Achse ist. Durch die entgegengesetzt orientierte Richtwirkung der hintereinander geschalteten differentiellen Richtmikrofone kann auf eine besonders einfache Weise eine seitliche Richtcharakteristik mit jeweils einer Nullstelle in die vordere Richtung und in die hintere Richtung erzeugt werden.

In einer vorteilhaften Ausführungsform der Erfindung ist vorgesehen, dass die erste Richtmikrofonstufe ein zweites differentielles Richtmikrofon aufweist, dessen Richtwirkung im Wesentlichen der Richtwirkung des ersten differentiellen Richtmikrofons entspricht, wobei die Ausgangssignale des ersten und des zweiten differentiellen Richtmikrofons als Eingangssignale für das weitere differentielle Richtmikrofon dienen. Durch diese Anordnung werden die Signalanteile aus der vorderen und der hinteren Richtung besonders effektiv gedämpft. Durch eine gezielte Schaltung von drei bzw. vier omnidirektionalen Mikrofonen mittels dreier differentieller Richtmikrofonschaltungen kann eine Richtwirkung in Broadfire-Anordnung erzielt werden.

In einer weiteren vorteilhaften Ausführungsform der Erfindung ist vorgesehen, dass die erste Richtmikrofonstufe drei Mikrofone aufweist. Das erste differentielle Richtmikrofon weist dabei einen ersten Schaltungsblock auf, dessen Eingänge mit dem ersten und dem zweiten Mikrofon verbunden sind, während das zweite differentielle Richtmikrofon einen zweiten Schaltungsblock aufweist, dessen Eingänge mit dem zweiten und dem dritten Mikrofon verbunden sind. Die Richtwirkung des zweiten differentiellen Richtmikrofons entspricht dabei im Wesentlichen der Richtwirkung des ersten differentiellen Richtmikrofons. Bei dieser Anordnung wird das zweite Mikrofon vom ersten und vom zweiten differentiellen Mikrofon gemeinsam genutzt. Da lediglich drei Mikrofone verwendet werden, kann das entsprechende differentielle Richtmikrofon besonders einfach implementiert werden.

Eine weitere vorteilhafte Ausführungsform der Erfindung sieht vor, dass das zweite Mikrofon äquidistant zum ersten und zum dritten Mikrofon angeordnet ist. Die äquidistante Anordnung der Mikrofone erlaubt eine besonders effektive seitliche Richtwirkung des differentiellen Richtmikrofons.

In einer weiteren vorteilhaften Ausführungsform der Erfindung ist das zweite Mikrofon im Wesentlichen auf der durch die Position des ersten und des dritten Mikrofons vorgegebenen Achse angeordnet. Auch die Anordnung der Mikrofone entlang der vorgegebenen Achse erlaubt eine besonders effektive seitliche Richtwirkung des differentiellen Richtmikrofons.

Gemäß einer weiteren vorteilhaften Ausführungsform der Erfindung ist vorgesehen, dass der erste Schaltungsblock ausgebildet ist, das Mikrofonsignal des zweiten Mikrofons um eine vorgegebene Zeit zu verzögern, das verzögerte Mikrofonsignal des zweiten Mikrofons sowie das Mikrofonsignal des ersten Mikrofons voneinander zu subtrahieren und das resultierende Signal als Ausgangssignal an einem Signalausgang des ersten differentiellen Richtmikrofons auszugeben. Auch der zweite Schaltungsblock ist ausgebildet, das Mikrofonsignal des dritten Mikrofons um die vorgegebene Zeit zu verzögern, das verzögerte Mikrofonsignal des dritten Mikrofons sowie das Mikrofonsignal des zweiten Mikrofons voneinander zu subtrahieren und das resultierende Signal als Ausgangssignal an einem Signalausgang des zweiten differentiellen Richtmikrofons auszugeben. Ferner weist das weitere differentielle Richtmikrofon einen weiteren Schaltungsblock mit einem ersten Signaleingang für das Ausgangssignal des ersten differentiellen Richtmikrofons und einem zweiten Signaleingang für das Ausgangsignal des zweiten differentiellen Richtmikrofons auf. Der weitere Schaltungsblock ist dabei ausgebildet, das Ausgangssignal des ersten differentiellen Richtmikrofons um die vorgegebene Zeit zu verzögern und das verzögerte Ausgangssignal des ersten differentiellen Richtmikrofons sowie das Ausgangssignal des zweiten differentiellen Richtmikrofons voneinander zu subtrahieren. Dieser spezielle Aufbau erlaubt durch die Wahl entsprechender Verzögerungszeiten die Richtwirkung des differentiellen Richtmikrofons zu bestimmen.

Eine weitere vorteilhafte Ausführungsform der Erfindung sieht vor, dass der erste, der zweite und der dritte Schaltungsblock jeweils ein Verzögerungselement aufweisen, wobei die Verzögerungselemente ausgebildet sind, die entsprechenden Signale um eine Zeit zu verzögern, die der Laufzeit entspricht, die ein Schallsignal für eine Strecke benötigt, die dem Abstand zwischen dem ersten und dem zweiten Mikrofon bzw. zwischen dem zweiten und dem dritten Mikrofon entspricht. Vorteilhaft dabei ist, dass durch die speziell bestimmte Verzögerungszeit die Richtwirkungen der beiden Richtmikrofonstufen genau entgegengesetzt orientiert werden. Da dabei auch die Nullstellen der beiden differenziellen Mikrofone genau entgegengesetzt orientiert sind, kann damit eine besonders hohe seitliche Richtwirkung erreicht werden.

Ferner sieht eine besonders vorteilhafte Ausführungsform und Erfindung vor, dass die erste Richtmikrofonstufe vier Mikrofone aufweist, wobei das erste differentielle Richtmikrofon das erste und das zweite Mikrofon sowie einen ersten Schaltungsblock umfasst, und wobei das zweite differentielle Richtmikrofon das dritte und das vierte Mikrofon sowie einen zweiten Schaltungsblock umfasst. Die Richtwirkung des zweiten differentiellen Richtmikrofons entspricht dabei im Wesentlichen der Richtwirkung des ersten differentiellen Richtmikrofons. Die Anordnung mit vier Mikrofonen stellt eine alternative Ausführungsform zu der Anordnung mit drei Mikrofonen dar. Sie erlaubt eine größere Variation in Bezug auf die geometrische Anordnung der Mikrofone.

In einer weiteren vorteilhaften Ausführungsform ist vorgesehen, dass die vier Mikrofone im Wesentlichen entlang einer Achse angeordnet sind, wobei der Abstand zwischen dem ersten und dem zweitem Mikrofon im Wesentlichen dem Abstand zwischen dem dritten und dem vierten Mikrofon entspricht. Die Anordnung der Mikrofone entlang einer Achse erlaubt eine bessere seitliche Richtwirkung.

Eine weitere vorteilhafte Ausführungsform der Erfindung sieht vor, dass der erste Schaltungsblock ausgebildet ist, das Mikrofonsignal des zweiten Mikrofons um eine erste vorgegebene Zeit zu verzögern und das verzögerte Mikrofonsignal des zweiten Mikrofons sowie das Mikrofonsignal des ersten Mikrofons voneinander zu subtrahieren. Ferner ist der zweite Schaltungsblock ausgebildet, das Mikrofonsignal des vierten Mikrofons um die erste vorgegebene Zeit zu verzögern und das verzögerte Mikrofonsignal des vierten Mikrofons sowie das Mikrofonsignal des dritten Mikrofons voneinander zu subtrahieren. Schließlich weist das weitere differentielle Richtmikrofon einen weiteren Schaltungsblock auf, um das Ausgangssignal des ersten differentiellen Richtmikrofons um eine zweite vorgegebene Zeit zu verzögern und das verzögerte Ausgangssignal des ersten differentiellen Richtmikrofons sowie das Ausgangssignal des zweiten differentiellen Richtmikrofons voneinander zu subtrahieren. Diese Ausführungsform zeigt eine sehr einfachen Aufbau, der sich Vorteilhafterweise besonders einfache realisieren lässt.

In einer weiteren vorteilhaften Ausführungsform der Erfindung ist vorgesehen, dass der erste, der zweite und der dritte Schaltungsblock jeweils ein Verzögerungselement aufweisen, wobei das erste und das zweite Verzögerungselement ausgebildet sind, die entsprechenden Signale um eine Zeit zu verzögern, die der Laufzeit entspricht, die ein Schallsignal für eine Strecke benötigt, die dem Abstand zwischen dem ersten und dem zweiten Mikrofon bzw. zwischen dem dritten und dem vierten Mikrofon entspricht. Dabei entspricht die zweite Verzögerungszeit einer Laufzeit, die ein Schallsignal für eine Strecke benötigt, die einer Kombination aus dem Abstand zwischen dem ersten und dem zweiten Mikrofon bzw. zwischen dem dritten und dem vierten Mikrofon und dem Abstand zwischen dem zweiten und dem dritten Mikrofon entspricht. Die so bestimmten Verzögerungszeit in erlauben Vorteilhafterweise eine optimale seitliche Richtwirkung des differentiellen Richtmikrofonsystems.

Schließlich sieht eine weitere vorteilhafte Ausführungsform der Erfindung vor, dass die Richtcharakteristik des differentiellen Richtmikrofonsystems adaptiv angepasst werden kann. Dies erlaube Vorteilhafterweise eine Anpassung der Richtcharakteristik an verschiedenen Hörsituationen.

Im Folgenden wird die Erfindung anhand von Zeichnungen näher dargestellt. Es zeigen:
Fig. 1 ein differentielles Richtmikrofonsystem zweiter Ordnung mit drei miteinander verschalteten differentiellen Richtmikrofonen;
Fig. 2 den inneren Aufbau eines Schaltungsblocks eines differentiellen Richtmikrofons;
Fig. 3 ein differentielles Richtmikrofonsystem zweiter Ordnung gemäß der Erfindung mit drei omnidirektionalen Mikrofonen;
Fig. 4A und 4B zwei Varianten eines differentiellen Richtmikrofonsystems zweiter Ordnung gemäß der Erfindung mit vier omnidirektionalen Mikrofonen;
Fig. 5 ein Polardiagramm zur Darstellung der Richtcharakteristik des erfindungsgemäßen differentiellen Mikrofonsystems zweiter Ordnung.

Die Figur 1 zeigt ein differentielles Richtmikrofonsystem zweiter Ordnung, wie es zum Beispiel zur Geräuschunterdrückung bereits heute eingesetzt wird. Das differentielle Richtmikrofonsystem ist zweistufig aufgebaut und weist drei Mikrofone M1,M2,M3 auf, die typischerweise entlang einer geraden Linie (Mikrofonachse A) angeordnet sind. Die erste Mikrofonstufe I wird dabei durch zwei differentielle Richtmikrofone 10,20 gebildet. Jedes der beiden differentiellen Richtmikrofone 10,20 setzen sich wiederum aus jeweils zwei der drei Eingangsmikrofone M1,M2,M3 und einem Schaltungsblock I,II zusammen. In einem solchen Schaltungsblock werden die Signale der beiden Eingangsmikrofone M1,M2,M3 in einer typischen Weise miteinander kombiniert und auf den Ausgang des jeweiligen differentiellen Richtmikrofons 10,20 gelegt. Die Ausgangssignale der beiden differentiellen Richtmikrofone 10,20 der ersten Mikrofonstufe I bilden die beiden Eingangssignale des differentiellen Richtmikrofons 30 der zweiten Mikrofonstufe II. Nach einer Verarbeitung im Schaltungsblock des differentiellen Richtmikrofons 30 der zweiten Mikrofonstufe II, in dem die beiden Einganssignale in einer typischen Weise miteinander kombiniert werden, wird ein Ausgangssignal zur weiteren Verarbeitung am Ausgang der zweiten Mikrofonstufe II ausgegeben. Solche differentiellen Richtmikrofonsysteme werden eingesetzt, um die Richtwirkung nach vorne, das heißt in Blickrichtung des entsprechenden Hörhilfeträgers, zu verstärken und seitliche Störgeräusche auszublenden. Durch die zweite Richtmikrofonstufe II wird die Richtwirkung der ersten Richtmikrofonstufe verstärkt, so dass seitliche Umgebungsgeräusche stärker gedämpft werden. Das Ausgangssignal der zweiten Mikrofonstufe II des herkömmlichen differentiellen Richtmikrofonsystems zweiter Ordnung weist daher keine oder nur ganz geringe Anteile aus der seitlichen Richtungen, also aus der 90°- bzw. 270°-Richtung, auf.

Die Figur 2 zeigt schematisch den typischen Aufbau eines Schaltungsblocks eines solchen differentiellen Richtmikrofons. Dabei wird ein erstes am Eingang des jeweiligen Schaltungsblocks anliegendes Eingangsignal zunächst mithilfe eines Verzögerungselementes um eine vorgegebene Zeit T verzögert. Das verzögerte Signal wird dann anschließend mithilfe eines Addierers von dem zweiten Eingangsignal subtrahiert. Das kombinierte Signal wird schließlich auf den Signalausgang des Schaltungsblocks ausgegeben. Dabei kann grundsätzlich auch das Signal des ersten Mikrofons M1 vom Signal des verzögerten Signals des zweiten Mikrofons M2 subtrahiert werden. Die eingestellte Verzögerungszeit T bestimmt dabei die Richtung aus der das jeweilige differentielle Richtmikrofon Schallsignale bevorzugt empfängt.

Um eine seitliche Richtwirkung (Broadfire-Anordnung) zu erreichen, wird die Schaltungen des differentiellen Mikrofonsystems nun so gestaltet, dass die Richtwirkung der beiden Richtmikrofonstufen I,II entgegengesetzt orientiert sind. Somit blendet die erste Stufe I Schall aus der hinteren Richtung aus, während die zweite Stufe II Schall aus der vorderen Richtung ausblendet. Damit resultiert eine Richtwirkung in Broadfire-Anwendung. Den entsprechenden Aufbau eines solchen differentiellen Richtmikrofonsystems zweiter Ordnung ist in der Figur 3 beispielhaft gezeigt. Dabei sind die drei der ersten Richtmikrofonstufe I zugeordneten Mikrofone M1,M2,M3 vorzugsweise genau entlang der Mikrofonachse A angeordnet. Das zweite Mikrofon M2 ist ferner äquidistant zum ersten und zum dritten Mikrofon M1,M3 angeordnet. Dies wird in der Figur 3 durch entsprechende Darstellung der Mikrofonabstände d verdeutlicht. Die Ausgangssignale m₁(t),m₂(t),m₃(t) der drei Mikrofone M1,M2,M3 dienen als Eingangssignale für die beiden differentiellen Richtmikrofone 10,20 der ersten Richtmikrofonstufe I, wobei das zweite Mikrofon M2 jeweils dem ersten und dem zweiten differentiellen Mikrofon 10,20 zugeordnet ist. Um eine Richtwirkung mit einer Nullstelle hinten zu erzielen, wird als Verzögerungszeit T₁ des ersten Verzögerungselementes 12 eine Zeit T₀ gewählt, die der Laufzeit einer Schallwelle für die durch den Mikrofonabstand d vorgegebene Distanz entspricht. Die Signale des ersten bis zweiten Mikrofond M1, M2 werden dann anschließend mithilfe eines Addierers 13 miteinander kombiniert. Dabei wird das verzögerte Mikrofonsignal m₂(t-T₀) des zweiten Mikrofons M2 vom Mikrofonsignal m₁(t) des ersten Mikrofons M1 subtrahiert. Auch beim zweiten differentiellen Richtmikrofon 20 wird als Verzögerungszeit T₂ des entsprechenden Verzögerungselementes 22 die Zeit T₀ gewählt, um eine Richtwirkung mit einer hinteren Nullstelle zu erreichen. Anschließend wird das verzögerte Mikrofonsignal m₃(t-T₀) des dritten Mikrofons M3 mithilfe eines Addierers 23 vom Mikrofonsignal M₂(t) des zweiten Mikrofons subtrahiert. Da die beiden differentiellen Richtmikrofone 10,20 der ersten Mikrofonstufe I eine Nullstelle in die hintere Richtung und eine Richtwirkung nach vorne aufweisen, kommt es zu einer Überlagerung ihrer Cardioid-Kegel.

Die Ausgangssignale V₁(t),v₂(t) der beiden differentiellen Richtmikrofone der ersten Mikrofonstufe bilden zwei Eingangsignale für das differentielle Richtmikrofon 30 der zweiten Mikrofonstufe II. Um eine gewünschte Richtwirkung zu erzielen, wird hier analog zu den beiden differentiellen Richtmikrofonen 10,20 der ersten Mikrofonstufe eines der Eingangsignale mithilfe eines entsprechenden Verzögerungselements 32 um eine vorgegebene Verzögerungszeit T₃ verzögert und die Signale mithilfe eines Addierers 33 anschließend miteinander kombiniert. Dabei wird das Ausgangssignal v₁(t) des ersten differentiellen Richtmikrofons 10 um die Zeit T₀ verzögert und das Ausgangssignal v₂(t) des zweiten differentiellen Richtmikrofons 20 anschließend von dem verzögerten Ausgangssignal v₁(t-T₀) des ersten differentiellen Richtmikrofons 10 subtrahiert. Auf diese Weise erhält das differentielle Richtmikrofon 30 der zweiten Mikrofonstufe II, das eine cardioide Richtcharakteristik aufweist, eine Nullstelle in der hinteren Richtung.

Dies folgt auch aus Analyse des Netzwerks. Für das Ausgangssignal als des differentiellen Richtmikrophonsystems gilt: $y \left(t\right) = {m}_{1} ⁢ \left(t-{T}_{0}\right) - {m}_{2} ⁢ \left(t-2⁢{T}_{0}\right) - {m}_{2} \left(t\right) + {m}_{3} ⁢ \left(t-{T}_{0}\right)$

Bei Signalen von hinten gilt: ${m}_{3} \left(t\right) = {m}_{2} ⁢ \left(t+{T}_{0}\right) = {m}_{1} ⁢ \left(t+2⁢{T}_{0}\right)$

Bei Signale von vorne gilt entsprechend: ${m}_{1} \left(t\right) = {m}_{2} ⁢ \left(t+{T}_{0}\right) = {m}_{3} ⁢ \left(t+2⁢{T}_{0}\right)$

Wenn als Verzögerungszeit T₀ = d/c gewählt wird (Mikrofonabstand d, Schallgeschwindigkeit c), ergibt sich für die Anteile des Ausgangssignals des differentiellen Mikrofonsystems aus der vorderen und der hinteren Richtung: $y \left(t\right) = 0$

Da die beiden Mikrofonstufen I,II jeweils Nullstellen in entgegengesetzter Richtung aufweisen, enthält das Ausgangssignal des differentiellen Mikrofonsystems also keine Anteile aus der vorderen und der hinteren Richtung. Durch die Kombination der beiden Mikrofonstufen I,II wird somit eine seitliche Richtwirkung erzielt.

Um die gewünschte seitliche Richtwirkung des differentiellen Mikrofonsystems zu erreichen, ist es jedoch nicht zwingend notwendig, dass das zweite Mikrofon M1 direkt auf der durch die kürzeste Verbindung zwischen dem ersten und dem dritten Mikrofon M1,M3 gebildeten Mikrofonachse A angeordnet ist. Entscheidend für die resultierende seitliche Richtwirkung des differentielle Richtmikrofonsystems ist vielmehr, dass die auf die Mikrofonachse A bezogenen Projektionen der Verbindungsstrecken zwischen dem ersten und dem zweiten Mikrofon M1,M2 und der Strecke zwischen dem zweiten und dem dritten Mikrofon M2,M3 gleich lang sind. So ist es zum Beispiel auch mit einer Dreiecksanordnung der drei Mikrofone M1,M2,M3 grundsätzlich möglich eine entsprechende seitliche Richtwirkung zu erzielen, sofern die jeweils auf die vorgegebene Achse A bezogenen Abstände d der beiden Mikrofonpaare M1,M2 und M2,M3 den gleichen Wert aufweisen.

Die Figur 4A zeigt ein weiteres Ausführungsbeispiel des erfindungsgemäßen differentiellen Mikrofonsystems. Hierbei umfasst die erste Mikrofonstufe I vier omnidirektionale Mikrofone M1,M2,M3,M4, die vorzugsweise entlang der Mikrofonachse A angeordnet sind. Das erste und das zweite Mikrofon M1,M2 sowie das dritte und das vierte Mikrofon M3,M4, die jeweils ein Mikrofonpaar bilden, weisen dabei jeweils einen vorgegebenen Abstand d zueinander auf. Auch der Abstand d' zwischen dem zweiten und dem dritten Mikrofon M2,M3 entspricht in der Figur 4 dem regulären Mikrofonabstand d. Allerdings kann dieser Abstand d' je nach Bedarf variiert werden. Um die gewünschte Richtcharakteristik zu erhalten, muss dann insbesondere die Verzögerungszeit T₃ des Verzögerungselementes 32 des weiteren differentiellen Richtmikrofons 30 angepasst werden.

Diese Verzögerungszeit wird dabei in Abhängigkeit von dem Abstand d' des zweiten und des dritten Mikrofons M2,M3 eingestellt. Der Zusammenhang zwischen dem Abstand d' des zweiten und des dritten Mikrofons M2,M3 und der notwendigen Verzögerungszeit T₃ dieses Verzögerungselements 32 lässt sich wie folgt darstellen: ${T}_{3} = {T}_{0} + dʹ / d * {T}_{0} = \left(1+dʹ/d\right) * {T}_{0}$

Da in dem in der Figur 4 gezeigten Beispiel der Abstand d' zwischen dem zweiten und dem dritten Mikrofon M2,M3 dem regulären Mikrofonabstand d entspricht, wird für die Verzögerungszeit T₃ des Verzögerungselements 32 des weiteren differenziellen Richtmikrofons 30 die doppelte Verzögerungszeit T₀ gewählt, um eine orthogonal zur Mikrofonachse A orientierte Richtwirkung mit jeweils einer Nullstelle in der vorderen und der hinteren Richtung (Broadfire-Anordnung) zu erreichen.

Sofern der Abstand d' zwischen dem zweiten und dem dritten Mikrofon M2,M3 auf Null reduziert wird, deckt sich die Position des zweiten Mikrofons M2 entlang der Mikrofonachse A mit der entsprechenden Position des dritten Mikrofons M3. In diesem Fall kann dann statt zwei separater Mikrofone ein einzelnes benutzt werden. Eine solche Anordnung entspricht dann dem in der Figur 3 gezeigten differentiellen Mikrofonsystem. Da der Abstand d' zwischen dem zweiten und dem dritten Mikrofon M2,M3 Null beträgt, liefert die oben genannte Gleichung für das Verzögerungselement 32 der zweiten Richtmikrofonstufe II eine Verzögerungszeit T₃ von genau T₀.

Die Anordnung der beiden Mikrofonpaare des ersten und des zweiten differentiellen Richtmikrofons 10,20 kann sich jedoch auch überschneiden. Wie in der Figur 4B gezeigt ist, befindet sich das zweite Mikrofon M2 des ersten differentiellen Mikrofons 10 dann zwischen dem dritten und dem vierten Mikrofon M3,M4 des zweiten differentiellen Mikrofons 20. Auch in diesem Fall lässt sich die Verzögerungszeit T₃ der zweiten Richtmikrofonstufe II anhand des der oben angegebenen Gleichung zugrunde liegenden Zusammenhangs zwischen Verzögerungszeit und Mikrofonabstand bestimmen. Allerdings muss dabei berücksichtigt werden, dass die Strecke vom zweiten zum dritten Mikrofon M2,M3 nunmehr entgegengesetzt zu der Strecke vom ersten zum zweiten bzw. vom dritten zum vierten Mikrofon M3,M4 verläuft. Für die Verzögerungszeit T₃ der zweiten Richtmikrofonstufe II in einer solchen Anordnung ergibt sich somit: ${T}_{3} = {T}_{0} - dʹ / d * {T}_{0} = \left(1-dʹ/d\right) * {T}_{0}$

Da im vorliegenden Beispiel der Abstand d' zwischen dem zweiten und dem dritten Mikrofon M2,M3 genau der Hälfte des regulären Mikrofonabstands d entspricht, ergibt sich aus der oberen Gleichung als Wert für die Verzögerungszeit T₃ der zweiten Richtmikrofonstufe II genau T₀/2. In anderen Worten ausgedrückt ist die Verzögerungszeiten T1,T2 der ersten Richtmikrofonstufe I doppelt so lang wie die Verzögerungszeit der zweiten Richtmikrofonstufe II.

Die Anordnung der Mikrofonpaare der beiden differentiellen Richtmikrofone 10,20 zueinander kann somit entlang der Mikrofonachse A beliebig variiert werden. Mithilfe der aufgezeigten Zusammenhänge zwischen den Mikrofonabständen d,d' und den Verzögerungszeiten T₁,T₂,T₃ der beiden Mikrofonstufen I, II kann die Schaltung des differentiellen Richtmikrofonsystems jeweils so angepasst werden, dass sich die gewünschte Reichtcharakteristik ergibt.

Bei den in den Figuren 3, 4A und 4B gezeigten Beispiele kann die Kombination der Signale in den Addierern der entsprechenden Schaltungen grundsätzlich auch umgekehrt erfolgen, so das zum Beispiel bei in der Figur 3 gezeigten Schaltung nicht das verzögerte Ausgangssignal M2(t-T₀) des zweiten Mikrofons M2 von dem Ausgangssignal m(t) des ersten Mikrofons M1 subtrahiert wird, sondern umgekehrt. In diesem Fall muss auch die Subtraktion der entsprechenden Mikrofonsignal m₃(t-T₀),m₂(t) im zweiten differentiellen Richtmikrofon 20 bzw. der Signale v₁(t),v₂(t-T₀) im weiteren differentiellen Richtmikrofon 30 entsprechend erfolgen.

Die Figur 5 zeigt die Richtcharakteristik des erfindungsgemäßen differentiellen Mikrofonsystems mit einer Anordnung von drei omnidirektionalen Mikrofonen aus der Figur 3 als ein Polardiagramm. Die Richtcharakteristik beschreibt die Empfindlichkeit des differentiellen Mikrofonsystems als Ausgangpegel in Abhängigkeit vom Einfallswinkel des Schalls. Dabei liegt die vordere Richtung der durch die Mikrofonanordnung beschriebenen Achse A, also die Blickrichtung des Hörhilfeträgers, bei 0°. Dementsprechend befindet sich die hintere Richtung bei 180°. Die 90° bzw. 270° entsprechen der linken bzw. der rechten Seite des Hörhilfeträgers. Wie dem in einer horizontalen Ebene aufgenommenen Polardiagramm zu entnehmen ist, liegen die Nullstellen des differentiellen Mikrofonsystems bei 0° und bei 180°. Hingegen liegen die Maxima in Richtung 90° und 270°, also orthogonal zu der Vorne-Hinten-Achse. Dies entspricht der sogenannten Boardfire-Anordnung.

Sämtliche Ausführungsformen der Erfindung lassen sich sowohl analog als auch digital realisieren. Bei einem differentiellen Mikrofonsystem, das digital arbeitet, müssen die gegebenenfalls analog vorliegende Mikrofonsignale zunächst digitalisiert werden, bevor sie weiterverarbeitet werden. Die Verzögerung und Subtraktion der Signale kann dabei mittels Hard- und Software realisiert werden.

Grundsätzlich beziehen sich die in dieser Beschreibung angegebnen Abstände d bzw. d' stets auf eine Strecke entlang der Mikrofonachse A. Sofern die Mikrofone M1,M2,M3,M4, insbesondere das zweite Mikrofon M2 in der 3-Mikrofonanordnung beziehungsweise das zweite oder dritte Mikrofon M2,M3 in der 4-Mikrofonanordnung, nicht genau auf der Mikrofonachse liegen, ist mit dem Mikrofonabstand d oder d' vorzugsweise die Projektion der Verbindungsstrecke zwischen den jeweiligen Mikrofone auf die Mikrofonachse A gemeint.

## Patentansprüche

1. Differentielles Richtmikrofonsystem zweiter Ordnung für ein Hörhilfsgerät umfassend:
- eine erste Richtmikrofonstufe (I) mit einem ersten und einem zweiten differentiellen Richtmikrofon (10,20), wobei die Richtwirkung des zweiten differentiellen Richtmikrofons (20) im Wesentlichen der Richtwirkung des ersten differentiellen Richtmikrofons (10) entspricht, und
- eine der ersten Richtmikrofonstufe (I) nachgeschaltete zweite Richtmikrofonstufe (II)
wobei die Ausgangssignale (v₁(t),v₂(t)) des ersten und des zweiten differentiellen Richtmikrofons (10,20) als Eingangssignale für die zweite Richtmikrofonstufe (II) dienen, und wobei die erste Mikrofonstufe (I) eine Richtcharakteristik mit einer Nullstelle in einer ersten Richtung aufweist,
**dadurch gekennzeichnet,**
**dass** die zweite Mikrofonstufe (II) eine Richtcharakteristik mit einer Nullstelle in einer der ersten Richtung entgegengesetzt orientierten zweiten Richtung aufweist.

2. Differentielles Richtmikrofonsystem nach Anspruch 1,
**dadurch gekennzeichnet,**
**dass** die erste Richtmikrofonstufe (I) drei Mikrofone (M1,M2,M3) aufweist,
wobei das erste differentielle Richtmikrofon (10) einen ersten Schaltungsblock (11) aufweist, dessen Eingänge mit dem ersten und dem zweiten Mikrofon (M1,M2) verbunden sind, und wobei das zweite differentielle Richtmikrofon (20) einen zweiten Schaltungsblock (21) aufweist, dessen Eingänge mit dem zweiten und dem dritten Mikrofon (M2,M3) verbunden sind, wobei die Richtwirkung des zweiten differentiellen Richtmikrofons (20) im Wesentlichen der Richtwirkung des ersten differentiellen Richtmikrofons (10) entspricht.

3. Differentielles Richtmikrofonsystem nach Anspruch 2,
**dadurch gekennzeichnet,**
**dass** das zweite Mikrofon (M2) äquidistant zum ersten und zum dritten Mikrofon (M1,M3) angeordnet ist.

4. Differentielles Richtmikrofonsystem nach einem der Ansprüche 1 bis 3,
**dadurch gekennzeichnet,**
**dass** das zweite Mikrofon (M2) im Wesentlichen auf der durch die Position des ersten und des dritten Mikrofons (M1,M3) vorgegebenen Achse (A) angeordnet ist.

5. Differentielles Richtmikrofonsystem nach einem der Ansprüche 1 bis 4,
**dadurch gekennzeichnet,**
**dass** der erste Schaltungsblock (11) ausgebildet ist, das Mikrofonsignal (m₂(t)) des zweiten Mikrofons (M2) um eine vorgegebene Zeit (T₀) zu verzögern, das verzögerte Mikrofonsignal (m₂(t-T₀)) des zweiten Mikrofons (M2) sowie das Mikrofonsignal (m₁(t)) des ersten Mikrofons (M1) voneinander zu subtrahieren und das resultierende Signal als Ausgangssignal (v₁(t)) an einem Signalausgang des ersten differentiellen Richtmikrofons (10) auszugeben,
**dass** der zweite Schaltungsblock (21) ausgebildet ist, das Mikrofonsignal (m₃(t)) des dritten Mikrofons (M3) um die vorgegebene Zeit (T₀) zu verzögern, das verzögerte Mikrofonsignal (m₃(t-T₀)) des dritten Mikrofons (M3) sowie das Mikrofonsignal (m₂(t)) des zweiten Mikrofons (M2) voneinander zu subtrahieren und das resultierende Signal als Ausgangssignal (v₂(t)) an einem Signalausgang des zweiten differentiellen Richtmikrofons (20) auszugeben, und
**dass** das weitere differentielle Richtmikrofon (30) einen weiteren Schaltungsblock (31) mit einem ersten Signaleingang für das Ausgangssignal (v₁(t)) des ersten differentiellen Richtmikrofons (10) und einem zweiten Signaleingang für das Ausgangsignal (v₂(t) des zweiten differentiellen Richtmikrofons (20) aufweist,
wobei der weitere Schaltungsblock (33) ausgebildet ist, das Ausgangssignal (v₁(t)) des ersten differentiellen Richtmikrofons (10) um die vorgegebene Zeit (T₀) zu verzögern und das verzögerte Ausgangssignal (v₁(t-T₀)) des ersten differentiellen Richtmikrofons (10) sowie das Ausgangssignal (v₂(t)) des zweiten differentiellen Richtmikrofons (20) voneinander zu subtrahieren.

6. Differentielles Richtmikrofonsystem nach Anspruch 5,
**dadurch gekennzeichnet,**
**dass** der erste, der zweite und der dritte Schaltungsblock (11,21,31) jeweils ein Verzögerungselement (12,22,32) aufweisen, wobei die Verzögerungselemente (12,22,32) ausgebildet sind, die entsprechenden Signale (m₂(t),m₃(t),v₁(t)) um eine Zeit (T₀) zu verzögern, die der Laufzeit entspricht, die ein Schallsignal für eine Strecke benötigt, die dem Abstand (d) zwischen dem ersten und dem zweiten Mikrofon (M1,M2) bzw. zwischen dem zweiten und dem dritten Mikrofon (M2,M3) entspricht.

7. Differentielles Richtmikrofonsystem mit einem differentiellen Mikrofonsystem nach Anspruch 1,
**dadurch gekennzeichnet,**
**dass** die erste Richtmikrofonstufe (I) vier Mikrofone (M1,M2,M3,M4) aufweist,
wobei das erste differentielle Richtmikrofon (10) das erste und das zweite Mikrofon (M1,M2) sowie einen ersten Schaltungsblock (11) umfasst, und
wobei das zweite differentielle Richtmikrofon (20) das dritte und das vierte Mikrofon (M3,M4) sowie einen zweiten Schaltungsblock (21) umfasst, wobei die Richtwirkung des zweiten differentiellen Richtmikrofons (20) im Wesentlichen der Richtwirkung des ersten differentiellen Richtmikrofons (10) entspricht.

8. Differentielles Richtmikrofonsystem nach Anspruch 7,
**dadurch gekennzeichnet,**
**dass** die vier Mikrofone (M1,M2,M3,M4) im Wesentlichen entlang einer Achse (A) angeordnet sind,
wobei der Abstand (d) zwischen dem ersten und dem zweitem Mikrofon (M1,M2) im Wesentlichen dem Abstand (d) zwischen dem dritten und dem vierten Mikrofon (M3,M4) entspricht.

9. Differentielles Richtmikrofonsystem nach Anspruch 7 oder 8,
**dadurch gekennzeichnet,**
**dass** der erste Schaltungsblock (11) ausgebildet ist, um das Mikrofonsignal (m₂(t)) des zweiten Mikrofons (M2) um eine erste vorgegebene Zeit (T₀) zu verzögern und das verzögerte Mikrofonsignal (m₂(t-T₀)) des zweiten Mikrofons (M2) sowie das Mikrofonsignal (m₁(t)) des ersten Mikrofons (M1) voneinander zu subtrahieren,
**dass** der zweite Schaltungsblock (21) ausgebildet ist, um das Mikrofonsignal (m₄(t)) des vierten Mikrofons (M4) um die erste vorgegebene Zeit (T₀) zu verzögern und das verzögerte Mikrofonsignal (m₄(t-T₀)) des vierten Mikrofons (M4) sowie das Mikrofonsignal (m₃(t)) des dritten Mikrofons (M3) voneinander zu subtrahieren, und
**dass** das weitere differentielle Richtmikrofon (30) einen weiteren Schaltungsblock (31) aufweist, um das Ausgangssignal (v₁(t)) des ersten differentiellen Richtmikrofons (10) um eine zweite vorgegebene Zeit (T₃) zu verzögern und das verzögerte Ausgangssignal (v₁(t-T₃)) des ersten differentiellen Richtmikrofons (10) sowie das Ausgangssignal (v₂(t)) des zweiten differentiellen Richtmikrofons (20) voneinander zu subtrahieren.

10. Differentielles Richtmikrofonsystem nach Anspruch 9,
**dadurch gekennzeichnet,**
**dass** der erste, der zweite und der dritte Schaltungsblock (11,21,31) jeweils ein Verzögerungselement (12,22,32) aufweisen,
wobei das erste und das zweite Verzögerungselement (12,22) ausgebildet sind, die entsprechenden Signale (m₂(t),m₃(t)) um eine Zeit (T₀) zu verzögern, die der Laufzeit entspricht, die ein Schallsignal für eine Strecke benötigt, die dem Abstand (d) zwischen dem ersten und dem zweiten Mikrofon (M1,M2) bzw.
zwischen dem dritten und dem vierten Mikrofon (M3,M4) entspricht,
wobei die zweite Verzögerungszeit (T3) der Laufzeit entspricht, die ein Schallsignal für eine Strecke benötigt, die einer Kombination aus dem Abstand (d) zwischen dem ersten und dem zweiten Mikrofon (M1,M2) bzw. zwischen dem dritten und dem vierten Mikrofon (M3,M4) und dem Abstand (d') zwischen dem zweiten und dem dritten Mikrofon (M2,M3) entspricht.

11. Differentielles Richtmikrofonsystem nach Anspruch 10,
**dadurch gekennzeichnet,**
**dass** das zweite Mikrofon (M2) zwischen dem ersten und dem dritten Mikrofon (M1,M3) und das dritte Mikrofon (M3) zwischen dem zweiten und dem vierten Mikrofon (M2,M4) angeordnet ist,
wobei der Zusammenhang zwischen der ersten und der zweiten Verzögerungszeit (T₀,T₃) durch die folgende Gleichung bestimmt wird: ${T}_{3} = \left(1+dʹ/d\right) * {T}_{0}$

12. Differentielles Richtmikrofonsystem nach Anspruch 10,
**dadurch gekennzeichnet,**
**dass** das zweite Mikrofon (M2) zwischen dem dritten und dem vierten Mikrofon (M3,M4) und das dritte Mikrofon (M3) zwischen dem ersten und dem zweiten Mikrofon (M1,M2) angeordnet ist,
wobei der Zusammenhang zwischen der ersten und der zweiten Verzögerungszeit (T₀,T₃) durch die folgende Gleichung bestimmt wird: ${T}_{3} = \left(1-dʹ/d\right) * {T}_{0}$

13. Differentielles Richtmikrofonsystem nach einem der vorhergehenden Ansprüche,
**dadurch gekennzeichnet,**
**dass** die Richtcharakteristik des differentiellen Richtmikrofonsystems adaptiv angepasst werden kann.

14. Differentielles Richtmikrofonsystem nach einem der Ansprüche 2 bis 13,
**dadurch gekennzeichnet,**
**dass** die Mikrofone (M1,M2,M3,M4) im Wesentlichen omnidirektional ausgebildet sind.

15. Hörhilfsgerät mit einem differentiellen Richtmikrofonsystem zweiter Ordnung nach einem der vorhergehenden Ansprüche.

## Claims

1. Second-order differential directional microphone system for a hearing aid, comprising:
- a first directional microphone stage (I) having a first and a second differential directional microphone (10, 20), wherein the directivity of the second differential directional microphone (20) corresponds essentially to the directivity of the first differential directional microphone (10), and
- a second directional microphone stage (II), which is connected downstream of the first directional microphone stage (I),
wherein the output signals (V₁(t), v₂(t)) from the first and second differential directional microphones (10, 20) are used as input signals for the second directional microphone stage (II), and wherein the first microphone stage (I) has a directional characteristic with a null point in a first direction, **characterized**
**in that** the second microphone stage (II) has a directional characteristic with a null point in a second direction, which has an opposite orientation to the first direction.

2. Differential directional microphone system according to Claim 1,
**characterized**
**in that** the first directional microphone stage (I) has three microphones (M1, M2, M3),
wherein the first differential directional microphone (10) has a first circuit block (11), the inputs of which are connected to the first and second microphones (M1, M2), and wherein the second differential directional microphone (20) has a second circuit block (21), the inputs of which are connected to the second and third microphones (M2, M3), wherein the directivity of the second differential directional microphone (20) corresponds essentially to the directivity of the first differential directional microphone (10).

3. Differential directional microphone system according to Claim 2,
**characterized**
**in that** the second microphone (M2) is arranged equidistantly from the first and third microphones (M1, M3).

4. Differential directional microphone system according to one of Claims 1 to 3,
**characterized**
**in that** the second microphone (M2) is arranged essentially on the axis (A) prescribed by the position of the first and third microphones (M1, M3).

5. Differential directional microphone system according to one of Claims 1 to 4,
**characterized**
**in that** the first circuit block (11) is designed to delay the microphone signal (m₂(t)) from the second microphone (M2) by a prescribed time (T₀), to subtract the delayed microphone signal (m₂(t-T₀)) from the second microphone (M2) and the microphone signal (m₁(t)) from the first microphone (M1) from one another and to output the resulting signal as an output signal (v₁(t)) at a signal output of the first differential directional microphone (10),
**in that** the second circuit block (21) is designed to delay the microphone signal (m₃(t)) from the third microphone (M3) by the prescribed time (T₀), to subtract the delayed microphone signal (m₃(t-T₀)) from the third microphone (M3) and the microphone signal (m₂(t)) from the second microphone (M2) from one another and to output the resulting signal as an output signal (v₂(t)) at a signal output of the second differential directional microphone (20), and
**in that** the further differential directional microphone (30) has a further circuit block (31) having a first signal input for the output signal (v₁(t)) from the first differential directional microphone (10) and a second signal input for the output signal (v₂(t)) from the second differential directional microphone (20), wherein the further circuit block (33) is designed to delay the output signal (v₁(t)) from the first differential directional microphone (10) by the prescribed time (T₀) and to subtract the delayed output signal (v₁(t-T₀)) from the first differential directional microphone (10) and the output signal (v₂(t)) from the second differential directional microphone (20) from one another.

6. Differential directional microphone system according to Claim 5,
**characterized**
**in that** the first, the second and the third circuit block (11, 21, 31) each have a delay element (12, 22, 32), wherein the delay elements (12, 22, 32) are designed to delay the relevant signals (m₂(t), m₃(t), v₁(t)) by a time (T₀) that corresponds to the propagation time that a sound signal requires for a path that corresponds to the distance (d) between the first and second microphones (M1, M2) and between the second and third microphones (M2, M3).

7. Differential directional microphone system having a differential microphone system according to Claim 1,
**characterized**
**in that** the first directional microphone stage (I) has four microphones (M1, M2, M3, M4),
wherein the first differential directional microphone (10) comprises the first and second microphones (M1, M2) and also a first circuit block (11), and
wherein the second differential directional microphone (20) comprises the third and fourth microphones (M3, M4) and also a second circuit block (21), wherein the directivity of the second differential directional microphone (20) corresponds essentially to the directivity of the first differential directional microphone (10).

8. Differential directional microphone system according to Claim 7,
**characterized**
**in that** the four microphones (M1, M2, M3, M4) are arranged essentially along an axis (A),
wherein the distance (d) between the first and second microphones (M1, M2) corresponds essentially to the distance (d) between the third and fourth microphones (M3, M4).

9. Differential directional microphone system according to Claim 7 or 8,
**characterized**
**in that** the first circuit block (11) is designed to delay the microphone signal (m₂(t)) from the second microphone (M2) by a first prescribed time (T₀) and to subtract the delayed microphone signal (m₂(t-T₀) from the second microphone (M2) and the microphone signal (m₁(t)) from the first microphone (M1) from one another, in that the second circuit block (21) is designed to delay the microphone signal (m₄(t)) from the fourth microphone (M4) by the first prescribed time (T₀) and to subtract the delayed microphone signal (m₄(t-T₀)) from the fourth microphone (M4) and the microphone signal (m₃(t)) from the third microphone (M3) from one another, and
**in that** the further differential directional microphone (30) has a further circuit block (31) in order to delay the output signal (v₁(t)) from the first differential directional microphone (10) by a second prescribed time (T₃) and to subtract the delayed output signal (v₁(t-T₃)) from the first differential directional microphone (10) and the output signal (v₂(t)) from the second differential directional microphone (20) from one another.

10. Differential directional microphone system according to Claim 9,
**characterized**
**in that** the first, the second and the third circuit block (11, 21, 31) each have a delay element (12, 22, 32),
wherein the first and second delay elements (12, 22) are designed to delay the relevant signals (m₂(t), m₃(t)) by a time (T₀) that corresponds to the propagation time that a sound signal requires for a path that corresponds to the distance (d) between the first and second microphones (M1, M2) and between the third and fourth microphones (M3, M4),
wherein the second delay time (T3) corresponds to the propagation time that a sound signal requires for a path that corresponds to a combination of the distance (d) between the first and the second microphones (M1, M2) and between the third and the fourth microphones (M3, M4) and the distance (d') between the second and third microphones (M2, M3).

11. Differential directional microphone system according to Claim 10,
**characterized**
**in that** the second microphone (M2) is arranged between the first and third microphones (M1, M3) and the third microphone (M3) is arranged between the second and fourth microphones (M2, M4),
wherein the relationship between the first and second delay times (T₀, T₃) is determined by the following equation: ${T}_{3} = \left(1+dʹ/d\right) * {T}_{0} .$

12. Differential directional microphone system according to Claim 10,
**characterized**
**in that** the second microphone (M2) is arranged between the third and fourth microphones (M3, M4) and the third microphone (M3) is arranged between the first and second microphones (M1, M2),
wherein the relationship between the first and second delay times (T₀, T₃) is determined by the following equation: ${T}_{3} = \left(1-dʹ/d\right) * {T}_{0} .$

13. Differential directional microphone system according to one of the preceding claims,
**characterized**
**in that** the directional characteristic of the differential directional microphone system can be conditioned adaptively.

14. Differential directional microphone system according to one of Claims 2 to 13,
**characterized**
**in that** the microphones (M1, M2, M3, M4) are in essentially omnidirectional form.

15. Hearing aid having a second-order differential directional microphone system according to one of the preceding claims.

## Revendications

1. Système de microphones directionnels différentiels du second ordre pour une prothèse auditive, comprenant :
- un premier étage de microphones directionnels (I) avec un premier et un deuxième microphone directionnel différentiel (10, 20), dans lequel l'effet directionnel du deuxième microphone directionnel différentiel (20) correspond sensiblement à l'effet directionnel du premier microphone directionnel différentiel (10), et
- un deuxième étage de microphones directionnels (II) monté en aval du premier étage de microphones directionnels (I),
dans lequel les signaux de sortie (v₁(t), v₂(t)) des premier et deuxième microphones directionnels différentiels (10, 20) servent de signaux d'entrée pour le deuxième étage de microphones directionnels (II), et dans lequel le premier étage de microphones (I) présente une caractéristique directionnelle avec un point zéro dans une première direction,
**caractérisé en ce que**
le deuxième étage de microphones (II) présente une caractéristique directionnelle avec un point zéro dans une deuxième direction orientée en opposition à la première direction.

2. Système de microphones directionnels différentiels selon la revendication 1,
**caractérisé en ce que**
le premier étage de microphones directionnels (I) présente trois microphones (M1, M2, M3),
dans lequel le premier microphone directionnel différentiel (10) présente un premier bloc circuit (11) dont les entrées sont reliées aux premier et deuxième microphones (M1, M2), et dans lequel le deuxième microphone directionnel différentiel (20) présente un deuxième bloc circuit (21) dont les entrées sont reliées aux deuxième et troisième microphones (M2, M3), dans lequel l'effet directionnel du deuxième microphone directionnel différentiel (20) correspond sensiblement à l'effet directionnel du premier microphone directionnel différentiel (10).

3. Système de microphones directionnels différentiels selon la revendication 2,
**caractérisé en ce que**
le deuxième microphone (M2) est disposé de manière équidistante par rapport au premier et au troisième microphone (M1, M3).

4. Système de microphones directionnels différentiels selon l'une des revendications 1 à 3,
**caractérisé en ce que**
le deuxième microphone (M2) est disposé sensiblement sur l'axe (A) prescrit par la position des premier et troisième microphones (M1, M3).

5. Système de microphones directionnels différentiels selon l'une des revendications 1 à 4,
**caractérisé en ce que**
le premier bloc circuit (11) est réalisé pour retarder le signal de microphone (m₂(t)) du deuxième microphone (M2) d'un temps (T₀) prescrit, pour soustraire l'un de l'autre le signal de microphone retardé (m₂(t-T₀)) du deuxième microphone (M2) ainsi que le signal de microphone (m₁(t)) du premier microphone (M1), et pour émettre le signal résultant en tant que signal de sortie (v₁(t)) au niveau d'une sortie de signal du premier microphone directionnel différentiel (10),
**en ce que** le deuxième bloc circuit (21) est réalisé pour retarder le signal de microphone (m₃(t)) du troisième microphone (M3) de l'ordre du temps (T₀) prescrit, pour soustraire l'un de l'autre le signal de microphone retardé (m₃(t-T₀)) du troisième microphone (M3) ainsi que le signal de microphone (m₂(t)) du deuxième microphone (M2), et pour émettre le signal résultant en tant que signal de sortie (v₂(t)) au niveau d'une sortie de signal du deuxième microphone directionnel différentiel (20), et
**en ce que** l'autre microphone directionnel différentiel (30) présente un autre bloc circuit (31) avec une première entrée de signal pour le signal de sortie (v₁(t)) du premier microphone directionnel différentiel (10) et une deuxième entrée de signal pour le signal de sortie (v₂(t)) du deuxième microphone directionnel différentiel (20),
dans lequel l'autre bloc circuit (33) est réalisé pour retarder le signal de sortie (v₁(t)) du premier microphone directionnel différentiel (10) de l'ordre du temps (T₀) prescrit, et pour soustraire l'un de l'autre le signal de sortie retardé (v₁(t-T₀)) du premier microphone directionnel différentiel (10) ainsi que le signal de sortie (v₂(t)) du deuxième microphone directionnel différentiel (20).

6. Système de microphones directionnels différentiels selon la revendication 5,
**caractérisé en ce que**
le premier, le deuxième et le troisième bloc circuit (11, 21, 31) présentent respectivement un élément retardateur (12, 22, 32), dans lequel les éléments retardateurs (12, 22, 32) sont réalisés pour retarder les signaux (m₂(t), m₃(t), v₁(t)) correspondants de l'ordre d'un temps (T₀) qui correspond au temps de propagation dont un signal acoustique a besoin pour un trajet qui correspond à la distance (d) entre le premier et le deuxième microphone (M1, M2) ou entre le deuxième et le troisième microphone (M2, M3).

7. Système de microphones directionnels différentiels avec un système de microphones différentiels selon la revendication 1,
**caractérisé en ce que**
le premier étage de microphones directionnels (I) présente quatre microphones (M1, M2, M3, M4),
dans lequel le premier microphone directionnel différentiel (10) comprend les premier et deuxième microphones (M1, M2) ainsi qu'un premier bloc circuit (11), et
dans lequel le deuxième microphone directionnel différentiel (20) comprend les troisième et quatrième microphones (M3, M4) ainsi qu'un deuxième bloc circuit (21), dans lequel l'effet directionnel du deuxième microphone directionnel différentiel (20) correspond sensiblement à l'effet directionnel du premier microphone directionnel différentiel (10).

8. Système de microphones directionnels différentiels selon la revendication 7,
**caractérisé en ce que**
les quatre microphones (M1, M2, M3, M4) sont disposés sensiblement le long d'un axe (A),
dans lequel la distance (d) entre le premier et le deuxième microphone (M1, M2) correspond sensiblement à la distance (d) entre le troisième et le quatrième microphone (M3, M4).

9. Système de microphones directionnels différentiels selon la revendication 7 ou 8,
**caractérisé en ce que**
le premier bloc circuit (11) est réalisé pour retarder le signal de microphone (m₂(t)) du deuxième microphone (M2) d'un premier temps (T₀) prescrit et pour soustraire l'un de l'autre le signal de microphone retardé (m₂(t-T₀)) du deuxième microphone (M2) ainsi que le signal de microphone (m₁(t)) du premier microphone (M1),
**en ce que** le deuxième bloc circuit (21) est réalisé pour retarder le signal de microphone (m₄(t)) du quatrième microphone (M4) de l'ordre du premier temps prescrit (T₀) et pour soustraire l'un de l'autre le signal de microphone retardé (m₄(t-T₀)) du quatrième microphone (M4) ainsi que le signal de microphone (m₃(t)) du troisième microphone (M3), et
**en ce que** l'autre microphone directionnel différentiel (30) présente un autre bloc circuit (31) pour retarder le signal de sortie (v₁(t)) du premier microphone directionnel différentiel (10) de l'ordre d'un deuxième temps prescrit (T₃) et pour soustraire l'un de l'autre le signal de sortie retardé (v₁(t-T₃)) du premier microphone directionnel différentiel (10) ainsi que le signal de sortie (v₂(t)) du deuxième microphone directionnel différentiel (20).

10. Système de microphones directionnels différentiels selon la revendication 9,
**caractérisé en ce que**
les premier, deuxième et troisième blocs circuit (11, 21, 31) présentent respectivement un élément retardateur (12, 22, 32),
dans lequel les premier et deuxième éléments retardateurs (12, 22) sont réalisés pour retarder les signaux (m₂(t), m₃(t)) correspondants de l'ordre d'un temps (T₀) qui correspond au temps de propagation dont a besoin un signal acoustique pour un trajet qui correspond à la distance (d) entre le premier et le deuxième microphone (M1, M2) ou entre le troisième et le quatrième microphone (M3, M4),
dans lequel le deuxième temps de retard (T₃) correspond au temps de propagation dont a besoin un signal acoustique pour un trajet qui correspond à une combinaison entre la distance (d) entre les premier et deuxième microphones (M1, M2) ou entre les troisième et quatrième microphones (M3, M4) et la distance (d') entre les deuxième et troisième microphones (M2, M3).

11. Système de microphones directionnels différentiels selon la revendication 10,
**caractérisé en ce que** le deuxième microphone (M2) est disposé entre les premier et troisième microphones (M1, M3) et **en ce que** le troisième microphone (M3) est disposé entre les deuxième et quatrième microphones (M2, M4),
dans lequel le rapport entre les premier et deuxième temps de retard (T₀, T₃) est déterminé par l'équation suivante : ${T}_{3} = \left(1+dʹ/d\right) * {T}_{0} .$

12. Système de microphones directionnels différentiels selon la revendication 10,
**caractérisé en ce que**
le deuxième microphone (M2) est disposé entre les troisième et quatrième microphones (M3, M4) et **en ce que** le troisième microphone (M3) est disposé entre les premier et deuxième microphones (M1, M2),
dans lequel le rapport entre les premier et deuxième temps de retard (T₀, T₃) est déterminé par l'équation suivante : ${T}_{3} = \left(1-dʹ/d\right) * {T}_{0} .$

13. Système de microphones directionnels différentiels selon l'une des revendications précédentes,
**caractérisé en ce que**
la caractéristique directionnelle du système de microphones directionnels différentiels peut être adaptée de manière adaptive.

14. Système de microphones directionnels différentiels selon l'une des revendications 2 à 13,
**caractérisé en ce que**
les microphones (M1, M2, M3, M4) sont réalisés sensiblement de manière omnidirectionnelle.

15. Prothèse auditive avec un système de microphones directionnels différentiels du second ordre selon l'une des revendications précédentes.
